# EUROPÄISCHE PATENTSCHRIFT

(11) **EP 0 906 995 B1**
(45) Veröffentlichungstag und Bekanntmachung des Hinweises auf die Patenterteilung: **25.08.1999**
(21) Anmeldenummer: 98101715.5
(22) Anmeldetag: 02.02.1998
(51) Int. Cl.: E04F 17/02

(54) **Mantelstein für einen mehrschaligen Kamin**
Mantel block for a multiple-casing chimney
Pierre de manteau de cheminée pour une cheminée multicorps

(43) Veröffentlichungstag der Anmeldung: 07.04.1999
(73) Patentinhaber: Schiedel Kaminwerke GmbH, 4542 Nussbach (AT)
(72) Erfinder: Steinecker, Gerald, 4540 Pfarrkirchen (AT); Hölzl, Karl, 4560 Kirchdorf (AT); Haidlmair, Johann, 4542 Nussbach 134 (AT)
(74) Vertreter: Brüning, Rolf, Dr.rer.nat.

(56) Entgegenhaltungen:
- DE-A- 2 352 993
- DE-A- 3 246 078
- DE-A- 4 436 674
- DE-U- 8 520 590
- US-A- 1 774 065

## Beschreibung

Die Erfindung betrifft einen Mantelstein für einen mehrschaligen Kamin mit einem statisch tragenden Mantel und einer Wärmedämmschicht auf der Innenseite des Mantels für einen Kamin mit mindestens zwei Kanälen.

Ein derartiger Mantelstein ist aus der DE-U 85 20 590 bekannt. Bei diesem Mantelstein sind Wärmedämmschicht und Mantel konzentrisch zueinander angeordnet. Auf der Innenseite der Wärmedämmschicht sind Vorsprünge oder Rippen vorgesehen, welche eine Luftschicht zwischen der Wärmedämmschicht und einem Rauchgas ableitenden Rauchgas-Innenrohr überbrücken und das Rauchgas-Innenrohr seitlich abstützen.

Bei einem Mantelstein für einen Kamin mit zwei oder mehr Kanälen werden zur Ableitung von Rauchgas mehrere derart ausgebildete Kanäle mit Rauchgas-Innenrohren nebeneinander angeordnet.

Bei einer anderen Art von Kaminen, wie beispielsweise in der DE-A 32 46 978 beschrieben, ist es üblich, die Mantelsteine ohne Wärmeisolation auszuführen und die Rauchgas-Innenrohre mit einer rohrförmigen Wärmedämmschicht aus Fasermaterial zu umhüllen. Im Falle einer erwünschten Hinterlüftung verbleibt ein Ringspalt zwischen Wärmedämmschicht und Innenwand der Mantelsteine, wobei das Rauchgas-Innenrohr mit Wärmedämmschicht konzentrisch im Kanal des Mantelsteins angeordnet ist.

Nachteilig bei den bekannten Ausführungen von Mantelsteinen ist es, daß bei einem Kamin mit mehreren Zügen die Achsen der Rauchgas-Innenrohre sehr weit voneinander entfernt sind und eine entsprechend breite Ausführung der Mantelsteine bedingen.

Aufgabe der vorliegenden Erfindung ist es, einen Mantelstein für einen Kamin mit zwei oder mehr Kanälen zu schaffen, der möglichst schmal ist und somit in einem Haus möglichst wenig Grundfläche und somit möglichst wenig Wohnraum in Anspruch nimmt.

Erfindungsgemäß wird die Aufgabe dadurch gelöst, daß die Wärmedämmschicht aus einem nach der Formgebung aushärtenden Material besteht und im Bereich der Zwischenwand bzw. der Zwischenwände des Mantels dünner ausgeführt ist als im Bereich der Außenwände des Mantels, so daß die Mittelachse der Innenwandung der Wärmedämmschicht exzentrisch zur Mittelachse der Innenwandung des Mantels verläuft.

Es hat sich gezeigt, daß bei einem zweizügigen Kamin im Bereich der Zwischenwand des Mantels sogar auf eine Wärmedämmschicht im Bereich der Zwischenwand des Mantels verzichtet werden könnte, wenn beide Züge durch Rauchgas erwärmt werden. Aber selbst dann, wenn einer der Züge keine heißen Rauchgase transportiert, reicht es aus, wenn im Bereich der Zwischenwand des Mantels die Summe der Dicken beider Wärmedämmschichten gleich der Dicke der Wärmedämmschicht im Bereich der Außenwände des Mantels ist.

Auf diese Weise können beispielsweise bei einem zweizügigen Kamin die Wärmedämmschichten im Bereich der zwischen den beiden Zügen liegenden Zwischenwand des Mantels nur halb so dick ausgeführt werden wie im Bereich der Außenwände des Mantels. Dadurch rücken die Achsen der in den Kanälen zu verlegenden Rauchgas-Innenrohre um mehrere Zentimeter zusammen, so daß der Mantelstein und damit der Kamin schmaler als bisher üblich ausgeführt werden kann.

Ein besonderer Vorteil der erfindungsgemäßen Ausführung besteht darin, daß die Wärmedämmschicht aus einem nach der Formgebung aushärtenden Material besteht. Dadurch wird die geometrische Abmessung der Wärmedämmschicht schon bei der Herstellung des Mantelsteins festgelegt. Dies ist bei der Verwendung von einer rohrförmigen Wärmedämmschicht aus Fasermaterial nicht möglich, denn einerseits werden Wärmedämmschichten aus Fasermaterial üblicherweise mit konstanter Dicke hergestellt, und selbst wenn die Dicke in Umfangsrichtung unterschiedlich ausgeführt wäre, so könnte nicht sichergestellt werden, daß beim Versetzen auf der Baustelle stets die korrekte Position eingehalten wird.

In einer bevorzugten Weiterbildung der Erfindung besteht die Wärmedämmschicht aus Schaumbeton. Dieses Material kann bei der Herstellung in seinem Porengehalt beeinflusst und somit bezüglich der Wärmeleitfähigkeit des erhärteten Schaumbetons gesteuert werden, so daß eine optimale Anpassung an den Verwendungszweck möglich ist.

Wenn in den wärmegedämmten Kanal des Mantelsteins ein rundes Rauchgas-Innenrohr eingesetzt werden soll, so ist es vorteilhaft, wenn die Innenwandung der Wärmedämmschicht einen kreisförmigen Querschnitt aufweist. Durch Auswahl des Außendurchmessers des Rauchgas-Innenrohres bzw. des Innendurchmessers der Wärmedämmschicht kann je nach bedarf entweder eine dichte Anlage an die Innenwand der Wärmedämmschicht oder ein Ringspalt zur Hinterlüftung vorgesehen werden.

Die exzentrische Anordnung der Mittelachse der Innenwandung der Wärmedämmschicht zur Mittelachse der Innenwandung des Mantels ist auch dann vorteilhaft, wenn der zweite Kanal des Kamins nicht der Abführung von Rauchgas, sondern der Zufuhr von Frischluft zum Heizgerät dient. Auch in diesem Fall ist eine vollständige Wärmedämmung zum Nachbarkanal hin nicht erforderlich, sondern es wird der Vorteil erzielt, daß die Frischluft auf dem Weg durch den Kamin bereits vorgewärmt wird.

In der Zeichnung ist ein bevorzugtes Ausführungsbeispiel der Erfindung dargestellt, das im folgenden näher erläutert wird.

Es zeigt
- Fig. 1: einen ersten Mantelstein für einen zweizügigen Kamin im Querschnitt,
- Fig. 2: einen zweiten Mantelstein für einen einzügigen Kamin mit Lüftungskanal im Querschnitt und
- Fig. 3: einen dritten Mantelstein für einen zweizügigen Kamin mit Lüftungskanal im Querschnitt.

In Fig. 1 ist ein erster Mantelstein 10 für einen mehrschaligen zweizügigen Kamin im Querschnitt dargestellt. Innerhalb eines statisch tragenden Mantels 12 ist in jedem der beiden zur Aufnahme von Rauchgas-Innenrohren vorgesehenen Kanäle 14 bzw. 16 eine Wärmedämmschicht 18 bzw. 20 aus Schaumbeton auf der Innenseite des Mantels 12 angeordnet. Im Bereich der Zwischenwand 22 des Mantels 12 sind die Wärmedämmschichten 18 bzw. 20 dünner ausgeführt als im Bereich der Außenwände 24, 26, 28 bzw. 30, 32, 34 des Mantels 12, so daß die Mittelachsen 36 bzw. 38 der Innenwandungen der Wärmedämmschichten 18 bzw. 20 exzentrisch zu den Mittelachsen 40 bzw. 42 der Innenwandung des Mantels 12 in Richtung zur Zwischenwand 22 versetzt verlaufen. Im Bereich der vier Außenecken des Mantels 12 sind durchgehende Löcher 44, 46, 48, 50 vorgesehen zur Aufnahme von mehrere übereinander gesetzte Mantelsteine 10 durchsetzenden Zugankern.

Fig. 2 zeigt einen zweiten Mantelstein 210 für einen einzügigen Kamin mit einem Lüftungskanal 215 im Querschnitt. Innerhalb des statisch tragenden Mantels 212 ist in dem für die Aufnahme eines Rauchgas-Innenrohres vorgesehenen Kanal 214 eine Wärmedämmschicht 218 aus Schaumbeton auf der Innenseite des Mantels 212 angeordnet. Im Bereich der Zwischenwand 222 des Mantels 12 ist die Wärmedämmschicht 218 dünner ausgeführt als im Bereich der Außenwände 224, 226, 228 des Mantels 212, so daß die Mittelachse 240 der Innenwandung der Wärmedämmschicht 218 exzentrisch zur Mittelachse 40 der Innenwandung des Mantels 212 verläuft. Im Bereich der vier Außenecken des Mantels 212 sind durchgehende Löcher 244, 246, 248, 250 vorgesehen zur Aufnahme von mehrere übereinander gesetzte Mantelsteine 210 durchsetzenden Zugankern.

Fig. 3 zeigt einen dritten Mantelstein 310 für einen zweizügigen Kamin mit Lüftungskanal 315 im Querschnitt. Der Lüftungskanal 315 ist in der Mitte zwischen den beiden zur Aufnahme von Rauchgas-Innenrohren vorgesehenen Kanälen 314 bzw. 316 angeordnet und durch je eine Zwischenwand 322, 323 von diesen getrennt. In jedem der beiden Kanäle 314 bzw. 316 ist eine Wärmedämmschicht 318 bzw. 320 aus Schaumbeton auf der Innenseite des Mantels 312 angeordnet. Im Bereich der Zwischenwände 322 bzw. 323 des Mantels 312 sind die Wärmedämmschichten 318 bzw. 320 dünner ausgeführt als im Bereich der Außenwände 324, 326, 328 bzw. 330, 332, 334 des Mantels 312, so daß die Mittelachsen 336 bzw. 338 der Innenwandungen der Wärmedämmschichten 318 bzw. 320 exzentrisch zu den Mittelachsen 340 bzw. 342 der Innenwandung des Mantels 312 in Richtung zu den Zwischenwänden 322 bzw. 323 hin versetzt verlaufen. Im Bereich der vier Außenecken des Mantels 312 sind durchgehende Löcher 344, 346, 348, 350 vorgesehen zur Aufnahme von mehrere übereinander gesetzte Mantelsteine 310 durchsetzenden Zugankern.

## Patentansprüche

1. Mantelstein (10, 210, 310) für einen mehrschaligen Kamin mit einem statisch tragenden Mantel (12; 212; 312) und einer Wärmedämmschicht (18, 20; 218; 318, 320) auf der Innenseite des Mantels (12; 212; 312) für einen Kamin mit mindestens zwei Kanälen (14, 16; 214, 215; 314, 315, 316),
**dadurch gekennzeichnet,**
daß die Wärmedämmschicht (18, 20; 218; 318, 320) aus einem nach der Formgebung aushärtenden Material besteht und im Bereich der Zwischenwand (22; 222) bzw. der Zwischenwände (322, 323) des Mantels (12; 212; 312) dünner ausgeführt ist als im Bereich der Außenwände (24 bis 34; 224 bis 234; 324 bis 334) des Mantels (12; 212; 312), so daß die Mittelachse (36, 38; 236; 336, 338) der Innenwandung der Wärmedämmschicht (18, 20; 218; 318, 320) exzentrisch zur Mittelachse (40, 42; 240; 340, 342) der Innenwandung des Mantels (12; 212; 312) verläuft.

2. Mantelstein nach Anspruch 1,
**dadurch gekennzeichnet,**
daß die Wärmedämmschicht (18, 20; 218; 318, 320) aus Schaumbeton besteht.

3. Mantelstein nach Anspruch 1 oder 2,
**dadurch gekennzeichnet,**
daß die Innenwandung der Wärmedämmschicht (18, 20; 218; 318, 320) einen kreisförmigen Querschnitt aufweist.

## Claims

1. Mantel block (10, 210, 310) for a multiple-casing chimney with a statically bearing mantel (12; 212; 312) and a coat of thermal insulator(18, 20; 218; 318, 320) on the internal side of the mantel (12; 212; 312) for a chimney with at least two funnels (14, 16; 214, 215; 314, 315, 316),
**characterized in that**
the coat of thermal insulator (18, 20; 218; 318, 320) consists of a material hardening after the shaping process and is thinner in the area of the internal partition (22; 222), i.e. of the internal partitions (322, 323) of the mantel (12; 212; 312) than in the area of the external walls (24 to 34; 224 to 234; 324 to 334) of the mantel (12; 212; 312) so that the center line (36, 38; 236; 336, 338) of the internal side of the coat of thermal insulator (18, 20; 218; 318, 320) extends eccentrically with regard to the center line (40, 42; 240; 340, 342) ofthe internal side ofthe mantel (12; 212; 312).

2. Mantel block according to claim 2,
**characterized in that**
the coat of thermal insulator (18, 20; 218; 318, 320) consists of porous concrete.

3. Mantel blcok according to claim 1 or 2
**characterized in that**
the internal side of the coat of thermal insulator (18, 20; 218; 318, 320) shows a circular cross section.

## Revendications

1. Pierre de manteau de cheminée (10, 210, 310) pour une cheminée multicorps avec un manteau statiquement porteur (12 ; 212,312) et une couche d'isolant thermique (18, 20 ; 218 ; 318, 320) sur le côté intérieur du manteau (12; 212; 312) pour une cheminée présentant au moins deux conduits (14, 16; 214, 215 ; 314, 315, 316),
**caractérisée en ce que**
la couche d'isolant thermique (18, 20; 218; 318, 320) consiste en un matériau durcissant après façonnage et est plus mince dans la zone de la cloison (22 ; 222) et donc des cloisons (322, 323) du manteau (12 ; 212 ; 312) que dans la zone des parois externes (24 à 34; 224 à 234; 324 à 334) du manteau (12 ; 212 ; 312) si bien que l'axe médian (36, 38 ; 236 ; 336, 338) de la face interne de la couche d'isolant thermique (18, 20 ; 218 ; 318, 320) est excentrique par rapport à l'axe médian (40, 42 ; 240; 340, 342) de la face interne du manteau (12 ; 212 ; 312).

2. Pierre de manteau de cheminée selon la revendication 1,
**caractérisée en ce que**
la couche d'isolant thermique (18, 20 ; 218 ; 318, 320) est en béton mousse.

3. Pierre de manteau de cheminée selon la revendication 1 ou 2,
**caractérisée en ce que**
la face interne de la couche d'isolant thermique (18, 20; 218; 318, 320) présente une coupe transversale circulaire.
